# FASCICULE DE BREVET EUROPEEN

(11) **EP 0 005 494 B1**
(45) Date de publication et mention de la délivrance du brevet: **14.10.1981**
(21) Numéro de dépôt: 79101381.6
(22) Date de dépôt: 07.05.1979
(51) Int. Cl.: B04C 5/28, B04C 3/00, F22B 37/32

(54) **Séparateur vertical d'un mélange de vapeur ou de gaz et de particules liquides ou solides**
Vertikal-Abscheider eines Gemisches von Dampf oder Gas mit flüssigen oder festen Teilchen
Vertical separator of a mixture of steam or gas and liquid or solid particles

(30) Priorité: 12.05.1978 FR 7814212; 06.04.1979 FR 7908784
(43) Date de publication de la demande: 28.11.1979
(73) Titulaire: STEIN INDUSTRIE Société anonyme dite:, F-78141 Velizy-Villacoublay (FR); ELECTRICITE DE FRANCE Service National, 75008 Paris (FR)
(72) Inventeur: Marjollet, Jacques, F-75010 Paris (FR); Tondeur, Gérard, F-78140 Velizy-Villacoublay (FR); Cerdan, Jean-Pierre, F-78800 Houilles (FR); Talleu, Patrick, F-78400 Chatou (FR)
(74) Mandataire: Weinmiller, Jürgen

## Description

La présente invention concerne un séparateur vertical d'un mélange de vapeur ou de gaz et de particules liquides ou solides, comprenant à l'intérieur d'une virole externe une enceinte d'admission dudit mélange, une pluralité de tubes verticaux munis à leur entrée d'aubes fixes imprimant au mélange un mouve-, ment hélicoïdal, et à leur sortie d'un tube coaxial de plus faible diamètre permettant dans son conduit interne l'évacuation de vapeur sèche ou de gaz, et dans l'espace annulaire celle d'un mélange plus riche en particules liquides ou solides, ledit espace annulaire débouchant dans un volume libre permettant la séparation dudit mélange plus riche en particules liquides ou solides en une vapeur sensiblement sèche ou un gaz et un fluide peu chargé en vapeur ou en gaz, et lesdits conduits internes débouchant dans une chambre de recueil de vapeur sèche ou de gaz.

Les sécheurs à séparation dans des tubes par effet de centrifugation présentant l'avantage d'un faible encombrement par rapport ou débit de vapeur à traiter, et peuvent donc être disposés directement à la sortie des dispositifs générateurs d'humidité dans la vapeur, tels que des turbines de détente, en éliminant ou réduisant les longueurs de tuyauteries transportant de la vapeur humide, et soumises par suite au phénomène d'érosion-corrosion. Ils permettant d'obtenir une vapeur sèche de faible teneur résiduaire en eau, de l'ordre de 0,1 %, et par suite de réduire au maximum les volumes d'eau retenus dans les circuits de vapeur, et susceptibles de se vaporiser lors de chutes de pression de la vapeur. Cependant l'eau séparée est encore mélangée de vapeur, et même si elle débouche dans une chambre permettant une certaine séparation par gravité, celle-ci est imparfaite. L'eau qui ruisselle entraine encore une certaine quantité de vapeur qui est perdue pour le cycle thermodynamique, ce qui réduit le rendement des appareils en aval (turbines de détente, échangeurs). La vapeur qui s'élève dans cette chambre entraine encore des gouttelettes d'eau, de sorte qu'elle est difficilement utilisable sans précaution, et risque notamment de provoquer des corrosions sur son circuit ou de nécessiter l'emploi de tuyauteries en acier inoxydable coûteuses.

La présente invention a pour but de remédier aux inconvénients ci-dessus, et de procurer un séparateur vertical qui permette d'obtenir d'une part une vapeur sèche ou un gaz de faible teneur résiduaire en particules liquides ou solides, et d'autre part une fraction complémentaire de vapeur ou de gaz débarrassée de la plus grande partie des particules liquides ou solides résiduaires, et ne contenant plus que quelques pourcent de particules résiduaires, utilisable dans des circuits thermodynamiques sans précaution particulière. Elle a également pour but, dans le cas de la séparation d'un mélange de vapeur ou de gaz et d'un liquide, de réduire au minimum la quantité de liquide vaporisée lors d'une chute de pression de la vapeur ou du gaz, et de réduire la perte de charge sur le circuit de vapeur sèche ou de gaz et l'encombrement général du séparateur.

Le séparateur selon l'invention est caractérisé en ce qu'il comporte au bas du volume libre un fond convexe à convexité tournée vers le haut, une couronne annulaire de recueil du fluide peu chargé en vapeur ou en gaz, et des passages régulièrement disposés entre les tubes verticaux et permettant à la vapeur sensiblement sèche ou au gaz de s'échapper vers le haut entre les tubes verticaux.

Il comporte en outre de préférence au moins l'une des caractéristiques suivantes:
- la chambre de recueil de vapeur sèche ou de gaz est reliée par le bas à un conduit d'évacuation de la vapeur sèche ou du gaz s'écartant latéralement de l'axe du séparateur avec un grand rayon de courbure.
- la couronne annulaire de recueil du fluide peu chargé en vapeur ou en gaz est de faible volume et reliée à un récipient de grand volume de recueil dudit fluide, extérieur au séparateur.
- ladite couronne annulaire est reliée au récipient de recueil par au moins deux conduits régulièrement répartis sur son pourtour.
- il comprend deux ou plusieurs tubulures latérales d'évacuation de la vapeur sensiblement sèche ou de gaz échappés vers le haut entre les tubes verticaux, régulièrement réparties sur son pourtour.
- l'enserrible de l'enceinte d'admission du mélange, des tubes de séparation et du fond convexe repose par le bord inférieur dudit fond convexe sur une couronne soudée à l'enveloppe externe du séparateur.
- l'ensemble de l'enceinte d'admission et du volume libre autour des tubes verticaux de séparation est entouré par une enveloppe interne en métal résistant à l'érosion-corrosion par la vapeur d'eau humide circulant à grande vitesse, solidaire du fond convexe, et l'enveloppe externe est en un métal non résistant à l'érosion-corrosion par la vapeur d'eau humide circulant à grande vitesse
- il comporte une enveloppe unique entourant directement l'enceinte d'admission du mélange et le volume libre autour des tubes de séparation, et le fond plat séparant l'enceinte d'admission et le volume libre autour des tubes est muni d'un rebord relevé vers le haut soudé sur la virole interne sur au moins une partie de son pourtour.
- ledit rebord relevé vers le haut est soudé sur la virole externe dans des secteur où les tubes verticaux sont relativement éloignés du bord dudit fond plat, et il reste libre dans des secteurs où les tubes verticaux sont relativement proches du bord dudit fond plat.
- l'intervalle entre le rebord relevé du fond et la virole externe, au moins dans les secteurs où ils ne sont pas soudés l'un à l'autre, est recouvert par des bandes d'étanchéité élastiques fixées de place en place à ladite virole externe.
- ledit fond plat est muni sur son pourtour d'orifices reliés à des tubes coudés d'évacuation à l'extérieur de la virole de l'eau susceptible de se déposer sur lui
- lesdits tubes coudés sont munis dans une partie verticale au voisinage dudit fond plat de soufflets de dilatation.

Il est décrit ci-après, à titre d'exemples et en référence aux figures du dessin annexé, deux formes de réalisation d'un séparateur de vapeur chargé d'eau issue d'une turbine de détente d'une centrale nucléaire, selon l'invention.
La figure 1 représente une première forme de réalisation en coupe axiale.
La figure 2 représente une coupe diamètrale selon l'axe II-II de la figure 1.
La figure 3 représente une autre forme de réalisation en coupe axiale selon l'axe III-III de la figure 4, avec rabattement d'une partie de la coupe.
La figure 4 représente une coupe diamétrale selon l'axe IV-IV de la figure 3.
La figure 5A représente le détail A de la figure 3.
La figure 5B représente le détail B de la figure 3.

⁻ Les éléments communs aux figures 1 et 2 d'une part, 3 à 5 d'autre part, sont représentés avec des repères comportant comme chiffre des centaines 1 pour les figures 1 et 2, et 3 pour les figures 3 à 5.

Dans la figure 1, l'enveloppe externe du séparateur en acier au carbone, comporte une partie tronconique supérieure 101, suivie d'une partie cylindrique 102. A l'intérieur de la partie tronconique est soudée une manchette d'accès 3 en acier inoxydable, à laquelle est fixée une plaque 104 d'entretoisement des tubes verticaux de séparation, avec interposition d'un joint de dilatation 5. Les tubes de séparation 106 comportent des orifices d'accès évasés 107, réunis par leurs bords de façon à former un pavage hexagonal (voir figure 2). Les tubes 106 sont munis au voisinage de leur entrée d'organes 107A imprimant à la vapeur humide un mouvement tourbillonnaire. Ils comportent à leur extrémité inférieur des dispositifs 108 de séparation de l'eau centrifugée et de la vapeur sèche, celle-ci s'engageant dans un tube interne 109 de plus faible diamètre. Les tubes 109, munis des organes de redressage d'écoulement 109A, sont soudés sur un fond bombé 110 et débouchent de l'autre côté de celui-ci par des embouchures 111 dans une chambre de tranquillisation de la vapeur sèche 112. Celle-ci est reliée à un conduit d'évacuation de la vapeur sèche 113 de grand rayon de courbure, de façon à réduire au minimum la perte de charge sur le circuit de vapeur sèche.

Le fond bombé 110 constitue l'extrémité supérieure d'une virole cylindrique 14, soudée sur une couronne circulaire 123, elle-même soudée à l'intérieur de la virole externe 102.

A la plaque d'entretoisement 104 est fixée une virole extérieure 15, également en acier inoxydable, dont la partie inférieure définit avec la virole intérieure 14 une couronne annulaire de recueil de l'eau séparée 116, de faible volume. Cette couronne est reliée par des conduits 117, 118, à 180° l'un de l'autre, à un récipient externe de recette de l'eau séparée, de volume notablement plus important, non représenté. De la sorte, en cas d'apparition d'une chute de pression sur le circuit de vapeur humide, la quantité d'eau susceptible de se revaporiser est peu importante.

Par ailleurs, une tôle périphérique 19 entoure les dispositifs 108 de séparation de l'eau centrifugée de la vapeur sèche, de façon à éviter des remontées de vapeur mélangée d'eau vers les tubulures 120, 121 d'évacuation de la vapeur sensiblement sèche remontant entre les tubes 106 à partir des dispositifs 108. Les tubulures 120, 121 sont à 180° l'une de l'autre. L'homogénéisation des débits de vapeur sensiblement sèche est assurée à l'aide de déflecteurs tels que 22 en face des tubulures de sortie.

Le fonctionnement du séparateur est le suivant:
La vapeur chargée d'humidité arrive verticalement vers le bas dans la manchette 3. Elle se répartit également entre les différents tubes, grâce aux entrées hexagonales 107 des tubes 106. La vapeur humide descend dans les tubes 106, après s'être vue imprimer un mouvement tourbillonnaire par les organes 107A. Sous l'effet de la force centrifuge, les gouttelettes d'eau sont projetées contre la paroi interne des tubes, le long de laquelle elles ruissellent. A la hauteur des extrémités inférieures des tubes de séparation 6, la vapeur sèche qui reste dans la zone axiale des tubes s'engage à l'intérieur des tubes 109 de plus faible diamètre, dans lesquels son mouvement tourbillonnaire est redressé par les organes 109A, puis traverse le fond bombé 110 et se rassemble dans la chambre de tranquillisation 112, d'où elle est envoyée à l'utilisation par la tuyauterie 113, à grand rayon de courbure.

Du mélange d'eau et de vapeur qui s'écoule entre les tubes 106 et 109, et dont le mouvement tourbillonnaire est redressé par des organes non représentés, la vapeur relativement peu humide s'échappe et remonte entre les tubes 106, en traversant des fentes de largeur définie ménagées entre ces tubes, non représentées, puis est envoyée à l'utilisation par les tubulures 120 et 121. L'eau subsistante se rassemble en jets qui descendent le long du pourtour externe des tubes 109 vers le fond bombé 110. L'eau ruisselle alors sur ce fond bombé vers le pourtour de celui-ci, où elle se rassemble dans la couronne annulaire 116. Elle est évacuée de cette couronne annulaire par les conduits 117 et 118 à 180° l'un de l'autre vers un récipient de recette d'eau, non représenté. On observera que l'eau et la vapeur d'eau une fois séparées au niveau des dispositifs de séparation 108, suivent des trajets entièrement différents, l'un vers le bas, l'autre vers le haut, et qu'il n'y a donc aucun risque de nouveau mélange entre eau et vapeur. Par ailleurs, l'ensemble des dilatations différentielles de l'appareil, posé sur la couronne inférieure 123, est absorbé par le joint de dilatation 5 de la manchette 3. Si l'on veut effectuer des réparations sur l'entrée des tubes 106, on dispose avantageusement des trous d'homme 24, 25 sur la partie conique 1 de l'enveloppe et sur la manchette 3.

Dans la figure 3, la virole du séparateur, en acier inoxydable, de façon à résister à l'action d'érosion-corrosion de la vapeur humide à grande vitesse, comporte une partie tronconique 301 du côté de l'admission de la vapeur humide, une partie cylindrique centrale 302, et une partie tronconique 313 du côté de l'évacuation de la vapeur sèche. Le fond 304 d'entretoisement des tubes de séparation 306 comporte un rebord relevé vers le haut 26, soudé sur une partie de son pourtour à l'intérieur de la virole, et libre sur l'autre partie de celui-ci, comme il sera décrit ci-après plus en détail.

Les tubes de séparation 306, de section droite circulaire, se terminent au-dessus du fond 304 par des orifices d'accès évasés 307, réunis par leur bords de façon à former un passage hexagonal (voir figure 4), comme dans le cas selon les figures 1 et 2.

Ils sont munis à leur entrée de jeux d'aubes inclinées 307A fixés sur des mandrins axiaux 306A, et imprimant à la vapeur humide un mouvement tourbillonnaire hélicoïdal. Ils comportent à leur extrémité inférieure des dispositifs de séparation de l'eau centrifugée et de la vapeur sèche 308, celle-ci s'engageant dans un tube interne 309, initialement de plus faible diamètre que le tube 306. Les tubes 309, munis d'aubes de redressage d'écoulement de la vapeur sèche 309A, et s'évasant en forme de tronc de cône, de façon à assurer le ralentissement de celle-ci, sont soudés sur le fond bombé 310, et se terminent par des orifices d'évacuation évasés 311, se réunissant en un pavage hexagonal analogue à celui des orifices d'accès 307, et débouchant dans la chambre de recueil de vapeur sèche 312. Celle-ci est réunie à un conduit d'évacuation de la vapeur sèche, non représenté.

Le fond bombé 310 est soudé sur une couronne circulaire 323, elle-même soudée à la virole externe, et qui supporte ainsi l'ensemble des tubes de séparation.

La virole externe, comme celle de la figure 1, est munie de tubulures 317 d'evacuation de l'eau séparée vers un ballon de recueil (non représenté), et de tubulures d'évacuation de vapeur appauvrie en eau 320.

La structure du fond plat 304 est plus visible en référence aux figures 4, 5A, 5B. Celui-ci est soudé à la virole externe 301 par l'intermédiaire de goussets 27 s'engageant dans des échancrures du rebord 26A (voir figure 5A), le long de deux secteurs 28, formant un angle de 50°, dans les zones où les tubes sont relativement éloignés du rebord du fond. Son rebord 26B est par contre libre sur le reste du pourtour (figure 5B), dans les zones 29 où les tubes sont plus proches du rebord du fond. Afin d'éviter les fuites de vapeur humide le long de ce dernier, la partie supérieure du rebord est recouverte par une double lame d'étanchéité 30A, 30B, boulonnée de place en place et serrée par des écrous 35 sur des taquets 36 soudés à la virole (figures 5A, 5B).

Un peu d'humidité se séparant déjà avant l'entrée du mélange d'eau et de vapeur dans les tubes de séparation 306, le fond plat 304 est muni d'orifices 31 d'évacuation de l'eau qui s'y dépose. Ces orifices débouchant sur des tubes coudés d'évacuation 32 munis d'un souflet de dilatation 33, et débouchant à l'extérieur de la virole par une tubulure 34. Ces tubes sont reliés au même ballon de recueil que les tubulures 317, par l'intermédiaire des tubes en U assurant la compensation de l'écart de pression.

Bien que les séparateurs qui viennent d'être décrits en référence aux figures paraissent les formes de réalisation préférables, on comprendra que diverses modifications peuvent leur être apportées sans sortir du cadre de l'invention, certains de leurs organes pouvant être remplacés par d'autres qui joueraient un rôle technique analogue. En particulier, les organes destinés à imprimer à la vapeur humide un mouvement tourbillonnaire peuvent avoir toute forme apprppriée, de même que ceux destinés à redresser le mouvement, d'une part de la vapeur sèche d'autre part de l'eau, au bas des tubes. Le fond bombé de séparation de la chambre de liquide et de la chambre de tranquillisation de vapeur peut être remplacé par un fond conique.

L'invention s'applique plus particulièrement aux séparateurs de vapeur d'eau humide en vapeur sèche et eau résiduelle, notamment dans les centrales de production d'énergie électrique. Cependant, elle peut s'appliquer également à la séparation de particules liquides ou solides véhiculées par une vapeur ou par un gaz.

## Revendications

1. Séparateur vertical d'un mélange de vapeur ou de gaz et de particules liquides ou solides, comprenant à l'intérieur d'une virole externe (101, 102) une enceinte (3) d'admission dudit mélange, une pluralité de tubes verticaux (106) munis à leur entrée (107) d'aubes fixes (107A) imprimant au mélange un mouvement hélicoïdal, et à leur sortie d'un tube coaxial de plus faible diamètre (109) permettant dans un conduit interne l'évacuation de vapeur sèche ou de gaz et dans l'espace annulaire celle d'un mélange plus riche en particules liquides ou solides, ledit espace annulaire débouchant dans un volume libre permettant la séparation dudit mélange plus riche en particules liquides ou solides en une vapeur sensiblement sèche ou un gaz et un fluide peu chargé en vapeur ou en gaz, et lesdits conduits internes débouchant dans une chambre (112) de recueil de vapeur sèche ou de gaz, caractérisé en ce qu'il comporte au bas dudit volume libre un fond convexe (110) à convexité tournée vers le haut, une couronne annulaire de recueil du fluide peu chargé en vapeur ou en gaz (116), et des passages régulièrement disposés entre les tubes verticaux (106) permettant à la vapeur sensiblement sèche ou au gaz de s'échapper vers le haut entre lesdits tubes verticaux (106).

2. Séparateur selon la revendication 1, caractérisé en ce que la chambre (112) de recueil de vapeur sèche ou de gaz est reliée par le bas à un conduit d'évacuation de la vapeur sèche ou du gaz (113) s'écartant latéralement de l'axe du séparateur avec un grand rayon de courbure.

3. Séparateur selon les revendications 1 ou 2, caractérisé en ce que le couronne annulaire de recueil du fluide peu chargé en vapeur ou en gaz (116) est de faible volume et reliée à un récipient de grand volume de recueil dudit fluide extérieur au séparateur.

4. Séparateur selon l'une des revendications 1 à 3, caractérisé en ce que la couronne annulaire de recueil du fluide peu chargé en vapeur ou en gaz (116) est reliée au récipient de recueil par au moins deux conduits (117, 118) régulièrement répartis sur son pourtour.

5. Séparateur selon l'une des revendications 1 à 4, caractérisé en ce qu'il comporte deux ou plusieurs tubulures latérales (120, 121) d'évacuation de vapeur sensiblement sèche ou de gaz échappés vers le haut entre lesdits tubes verticaux, régulièrement réparties sur son pourtour.

6. Séparateur selon l'une des revendications 1 à 5 caractérisé en ce que l'ensemble de l'enceinte d'admission (3), des tubes verticaux de séparation (106, 109) et du fond convexe (110) repose par le bord inférieur dudit fond convexe sur une couronne (123) soudée à la virole externe (101, 102) du séparateur.

7. Séparateur selon l'une des revendications 1 à 6, caractérisé en ce que l'ensemble de l'enceinte d'admission et du volume libre autour des tubes verticaux de séparation est entouré par une enveloppe (15) interne en métal résistant à l'érosion-corrosion par la vapeur d'eau humide circulant à grande vitesse, solidaire du fond convexe, et en ce que la virole externe (101, 102) est en métal non résistant à l'érosion-corrosion par la vapeur d'eau humide circulant à grande vitesse.

8. Séparateur selon l'une des revendications 1 à 6, caractérisé en ce qu'il comporte une virole unique (301, 302) entourant directement l'enceinte d'admission du mélange et le volume libre autour des tubes (306, 309), et en ce que le fond plat (304) séparant l'enceinte d'admission et le volume autour des tubes est muni d'un rebord (26A, 26B) relevé vers le haut soudé sur ladite virole unique sur au moins une partie (26A) de son pourtour.

9. Séparateur selon la revendication 8, caractérisé en ce que ledit rebord relevé vers le haut (26A) est soudé sur la virole externe dans des secteurs (28) où les tubes verticaux (306) sont relativement éloignés du bord dudit fond plat (304), et en ce qu'il reste libre (26B) dans des secteurs (29) où les tubes verticaux (306) sont relativement proches du bord dudit fond plat (304).

10. Séparateur selon la revendication 9, caractérisé en ce que l'intervalle entre le rebord releve (26A, 26B) du fond et de la virole externe (301, 302) est recouvert par des bandes d'étachéité élastiques (30A, 30B) fixées de place en place à ladite virole externe (301,302).

11. Séparateur selon l'une des revendications 8 à 10, caractérisé en ce que ledit fond plat (304) est muni sur son pourtour d'orifices (31) reliés à des tubes coudés (32) d'évacuation à l'extérieur de la virole de l'eau susceptible de se déposer sur lui.

12. Séparateur selon la revendication 11, caractérisé en ce que lesdits tubes coudés (32) sont munis dans une partie verticale au voisinage dudit fond plat de soufflets de dilatation (33).

## Patentansprüche

1. Senkrechter Separator für ein Gemisch aus Dampf oder Gas und flüssigen oder festen Partikeln, der im Inneren eines äußeren Gehäuses (101, 102) eine Einlaßkammer (3) für das Gemisch und eine Vielzahl vertikaler Rohre (106) aufweist, die an ihrem Eingang (107) mit feststehenden Schaufeln (107A), die dem Gemisch eine schraubenförmige Bewegung verleihen, und an ihrem Ausgang mit einem koaxialen Rohr geringeren Duchmessers (109) versehen sind, das in einer inneren Leitung die Evakuierung von trockenem Dampf oder Gas und im ringförmigen Bereich die Evakuierung eines an flüssigen oder festen Partikeln reicheren Gemischs ermöglicht, wobei der ringförmige Bereich in einen freien Raum mündet, der die Trennung des an flüssigen oder festen Partikeln reicheren Gemischs in einem im wesentlichen trockenen Dampf und ein wenig mit Dampf oder Gas angereichertes Fluid ermöglicht, und wobei die inneren Leitungen in eine Auffangkammer (112) für trockenen Dampf oder Gas münden, dadurch gekennzeichnet, daß er am unteren Ende des freien Raums einen nach oben gewölbten Boden (110), einen ringförmigen Bereich (116) zum Auffangen des wenig mit Dampf oder Gas angereicherten Fluids und regelmäßig zwischen den vertikalen Rohren (106) angeordnete Durchgänge aufweist, die es dem im wesentlichen trockenen Dampf oder dem Gas ermöglichen, zwischen den vertikalen Rohren (106) nach oben zu entweichen.

2. Separator nach Anspruch 1, dadurch gekennzeichnet, daß die Auffangkammer (112) für trockenen Dampf oder Gas durch ihr unteres Ende mit einer Evakuierungsleitung (113) für den trockenen Dampf oder das Gas verbunden ist, die sich in einem großen Krümmungsradius seitlich von der Achse des Separators entfernt.

3. Separator nach einem der Ansprüche 1 oder 2, dadurch gekennzeichnet, daß der ringförmige Bereich zum Auffangen des wenig mit Dampf oder Gas angereicherten Fluids (116) ein geringes Volumen aufweist und mit einem Behälter großen Volumens zum Auffangen des Fluids außerhalb des Separators verbunden ist.

4. Separator nach einem der Ansprüche 1 bis 3, dadurch gekennzeichnet, daß der ringförmige Bereich zum Auffangen des wenig mit Dampf oder Gas angereicherten Fluids (116) mit dem Auffangbehälter durch mindestens zwei Leitungen (117, 118) verbunden ist, die in regelmäßigen Abständen auf seinem Umfang angeordnet sind.

5. Separator nach einem der Ansprüche 1 bis 4, dadurch gekennzeichnet, daß er zwei oder mehr seitliche, regelmäßig über seinen Umfang verteilte Stutzen (120, 121) zur Evakuierung des im wesentlichen trockenen Dampfes oder des Gases aufweist, der bzw. das zwischen den vertikalen Rohren nach oben entweicht.

6. Separator nach einem der Ansprüche 1 bis 5, dadurch gekennzeichnet, daß die aus der Einlaßkammer (3), den vertikalen Trennrohren (106, 109) und dem gewölbten Boden (110) gebildete Einheit durch den unteren Rand des gewölbten Bodens auf einem Ring (123) aufliegt, der an das äußere Gehäuse (101, 102) des Separators angeschweißt ist.

7. Separator nach einem der Ansprüche 1 bis 6, dadurch gekennzeichnet, daß die aus Einlaßkammer und freiem Raum um die vertikalen Trennrohre gebildete Einheit, die mit dem gewölbten Boden fest verbunden ist, von einer inneren Hülle (15) aus einem Metall umgeben ist, das der Erosion und Korrosion durch mit hoher Geschwindigkeit zirkulierenden feuchten Wasserdampf widersteht, und daß das äußere Gehäuse (101, 102) aus einem Metall besteht, das nicht resistent gegenüber der Erosion und Korrosion durch mit hoher Geschwindigkeit zirkulierenden feuchten Wasserdampf ist.

8. Separator nach einem der Ansprüche 1 bis 6, dadurch gekennzeichnet, daß er ein einziges Gehäuse (301, 302) aufweist, das direkt die Einlaßkammer für das Gemisch und den freien Raum um die Rohre (306, 309) umgibt, und daß der flache Boden (304), der die Einlaßkammer und den freien Raum um die Rohre trennt, mit einem nach oben umgebogenen Rand (26A, 26B) versehen ist, der an zumindest einem Teil (26A) seines Umfangs an das einzige Gehäuse angeschweißt ist.

9. Separator nach Anspruch 8, dadurch gekennzeichnet, daß der nach oben umgebogene Rand (26A) in den Bereichen (28) an das Gehäuse angeschweißt ist, in denen die vertikalen Rohre (206) relativ weit vom Rand des flachen Bodens (304) entfernt sind, und daß er in den Bereichen (29) freibleibt (26B), in denen sich die vertikalen Rohre (306) relativ nahe am Rand des flachen Bodens (304) befinden.

10. Separator nach Anspruch 9, dadurch gekennzeichnet, daß der Zwischenraum zwischen dem nach oben umgebogenen Rand (26A, 26B) des Bodens und dem äußeren Gehäuse (301, 302) mit elastischen Dichtungsbändern (30A, 30B) bedeckt ist, die in Abständen am äußeren Gehäuse (301, 302) befestigt sind.

11. Separator nach einem der Ansprüche 8 bis 10, dadurch gekennzeichnet, daß der flache Boden (304) auf seinem Umfang mit Öffnungen (31) versehen ist, die mit gekrümmten Rohren (32) zur Evakuierung von sich am Boden sammelndem Wasser aus dem Gehäuse verbunden sind.

12. Separator nach Anspruch 11, dadurch gekennzeichnet, daß die gekrümmten Rohre (32) in einem senkrechten Bereich in der Nähe des flachen Bodens mit Dehnungsbälgen (33) versehen sind.

## Claims

1. A vertical separator for a mixture of vapour or gas and of liquid or solid particles, including, inside an outer casing (101, 102) a chamber (3) for admitting the mixture, a plurality of vertical tubes (106) whose entries (107) are provided with fixed blades (107A) which impart a helical movement to the mixture and whose outlets are provided each with a coaxial tube (109) whose diameter is smaller and which allows dry vapour or gas to be removed in an inner tube and a mixture containing a higher proportion of liquid or solid particles to be removed in the annular space which leads into a free volume where said mixture containing a higher proportion of liquid or solid particles is allowed to be separated into substantially dry vapour or gas and a fluid which contains little vapour or gas, and said inner tubes leading into a dry vapour or gas collecting chamber (112), characterized in that at the bottom of said free volume, the separator has an upwardly convex bottom (110), an annular space (116) for collecting the fluid which has a low vapour or gas content, and passages which are regularly disposed between the vertical tubes (106) and which allow the substantially dry vapour or gas to escape upwards between said vertical tubes (106).

2. A separator according to claim 1, characterized in that the dry vapour or gas collecting chamber (112) is connected by its bottom to a tube (113) for removing the dry vapour or gas, said tube being inclined sideways away from the axis of the separator with a large radius of curvature.

3. A separator according to claims 1 or 2, characterized in that the annular space (116) for collecting fluid with a low vapour or gas content has a small volume and is connected to a receptacle which has a large volume and which collects said fluid, exterior to the separator.

4. A separator according to claims 1 to 3, characterized in that the annular space (116) for collecting fluid with a low vapour or gas content is connected to the collecting receptacle by at least two tubes (117, 118) which are regularly spaced out round its periphery.

5. A separator according to one of the claims 1 to 4, characterized in that it comprises two or more side tubes (120, 121) for removing substantially dry vapour or gas which has escaped upwards between said vertical tubes, said tubes being regularly spaced out round its periphery.

6. A separator according to one of the claims 1 to 5, characterized in that the assembly formed by the inlet chamber (3), the vertical separation tubes (106, 109) and the convex bottom (110) rests by the lower edge of said convex bottom on a ring (123) welded to the outer casing (101, 102) of the separator.

7. A separator according to one of the claims 1 to 6, characterized in that the assembly formed by the inlet chamber and the free volume around the vertical separation tubes is surrounded by an inner casing (15) made of a metal which withstands erosion and corrosion by wet steam which flows at high speed, and is integral with the convex bottom, and in that the outer casing (101, 102) is made of a metal which does not withstand erosion and corrosion by wet steam flowing at high speed.

8. A separator according to one of the claims 1 to 6, characterized in that it includes a single casing (301, 302) which directly surrounds the mixture inlet chamber and the free volume round the tubes (306, 309), and in that the flat bottom plate (304) which separates the inlet chamber from the free volume around the tubes has an upturned rim (26A, 26B) welded to said single casing round at least part (26A) of its periphery.

9. A separator according to claim 8, characterized in that said upturned rim (26A) is welded on the outer casing in the sectors (28) where the vertical tubes (306) are relatively far from the edge of said flat bottom plate (304) and that it remains free (26B) in the sectors (29) where the vertical tubes (306) are relatively close to the edges of said flat bottom plate (304).

10. A separator according to claim 9, characterized in that the gap between the upturned rim (26A, 26B) of the plate and the outer casing (301,302) is covered by resilient sealing strips (30A, 30B) fixed at intervals to said outer casing (301, 302).

11. A separator according to one of the claims 8 to 10, characterized in that the periphery of said flat bottom plate (304) has orifices (31) connected to angle tubes (32) for removing to the outside of the casing any water which may deposit on said plate.

12. A separator according to claim 11, characterized in that said angle tubes (32) have expansion bellows (33) in a vertical portion close to said flat bottom plate.
